# EUROPÄISCHE PATENTANMELDUNG

(11) **EP 1 067 245 A2**
(43) Veröffentlichungstag der Anmeldung: **10.01.2001**
(21) Anmeldenummer: 00113966.6
(22) Anmeldetag: 01.07.2000
(51) Int. Cl.: E03C 1/23

(54) **Ablaufventil**

(30) Priorität: 08.07.1999 DE 19931802
(71) Anmelder: Friedrich Grohe AG & Co. KG, 58675 Hemer (DE)
(72) Erfinder: Hirsch, Heinz, 59494 Soest (DE); Faust, Günter, 58730 Fröndenberg (DE); Müller, Fritz, 58675 Hemer (DE)

(57) **Zusammenfassung**

Bei einem sanitären Ablaufventil für Wasserbecken (1), bestehend aus einem siebförmig ausgebildeten Ablaufkelch (2) und einem Verschlussglied (6), wobei zentral im Ablaufkeich (2) eine Befestigungsschraube (3) für die Verspannung mit der Abflussleitung (4) vorgesehen ist, ist zur Verbesserung vorgeschlagen, dass von der Befestigungsschraube (3) zusätzlich eine aus dem Ablaufkelch (2) vorstehende zentrale Hülse (5) fixiert ist, auf deren Aussenmantel mittels Gewinde (50) das Verschlussglied (6) gehalten ist, derart, dass durch eine Drehbewegung das Verschlussglied (6) in seine Öffnungs- oder Schliessstellung bringbar ist.

## Beschreibung

Die Erfindung betrifft ein sanitäres Ablaufventil für Wasserbecken, bestehend aus einem siebförmig ausgebildeten Ablaufkelch mit einem Verschlussglied, wobei zentral im Ablaufkelch eine Befestigungsschraube für die Verspannung mit der Abflussleitung vorgesehen ist. Ein derartiges Ablaufventil ist beispielsweise aus der deutschen Offenlegungsschrift 1 459 576 bekannt. Als Verschlussglied ist bei dieser bekannten Einrichtung ein Stopfen über eine Kette mit einer Armatur oder einer Halterung verbunden, so dass das Verschlussglied bei Bedarf in die Ablauföffnung gesteckt werden kann, um diese zu verschliessen. Insbesondere bei Nichtgebrauch wird die Kette mit dem Stopfen häufig als störend empfunden. Auch können die Kette mit dem Stopfen bei der Reinigung des Wasserbeckens hinderlich sein.

Der Erfindung liegt die Aufgabe zugrunde, das im Oberbegriff des Anspruchs 1 angegebene Ablaufventil zu verbessern.

Diese Aufgabe wird erfindungsgemäss dadurch gelöst, dass von der Befestigungsschraube zusätzlich eine aus dem Ablaufkelch vorstehende zentrale Hülse fixiert ist, auf deren Aussenmantel mittels Gewinde das Verschlussglied gehalten ist, derart, dass durch eine Drehbewegung das Verschlussglied in seine Öffnungs- oder Schliessstellung bringbar ist.
Weitere Ausgestaltungen der Erfindung sind in den Ansprüchen 2 bis 10 angegeben.

Mit den vorgeschlagenen Massnahmen wird insbesondere erreicht, dass die Kette für die Sicherung des Verschlussglieds entfallen kann. Hierbei können auch bereits installierte Ablaufventile in einfacher Weise mit den erfindungsgemässen Mitteln nachgerüstet werden.
In weiterer Ausgestaltung der Erfindung kann die das Verschlussglied tragende Hülse mit Anschlagmitteln versehen werden, so dass ein versehentliches Abschrauben des Verschlussglieds ausgeschlossen wird. Hierbei können zweckmässig die Anschlagmittel auf federnden Zungen angeordnet werden, so dass bei einer erhöhten axialen Krafteinlenkung die Anschlagmittel nach Art einer Schnappverbindung überwindbar sind und das Verschlussglied aus dem Ablaufkelch entfernbar ist. Eine Reinigung des Ablaufventils kann somit in einfacher Weise erfolgen.
Zweckmässig kann auch das Gewinde an der Hülse und dem Verschlussglied mit einer bestimmten Schwergängigkeit ausgebildet werden, so dass das Verschlussglied auch in Zwischenstellungen zwischen der Offenstellung und der Absperrstellung verharrt.
Schliesslich kann vorteilhaft das Verschlussglied mit einem koaxial zur Hülse ausgebildeten Rohransatz versehen werden, auf dem eine den Ablaufkelch übergreifende Kappe befestigbar ist, wobei die Kappe einerseits als Betätigungsgriff für das Ablaufventil und andererseits als Dekorelement einer Armaturenlinie ausgebildet sein kann.

Ein Ausführungsbeispiel der Erfindung ist in der Zeichnung dargestellt und wird im folgenden näher beschrieben. Es zeigt
- Figur 1: ein Ablaufventil, einmontiert in einem zum Teil dargestellten Wasserbecken eines Waschtisches im Längsschnitt in der Absperrstellung;
- Figur 2: das in Figur 1 dargestellte Ablaufventil in Offenstellung;
- Figur 3: einen Teil des in Figur 2 gezeigten Ablaufventils in vergrösserter Darstellung.

In der Zeichnung ist ein zum Teil dargestelltes Wasserbecken (1) für einen Waschtisch dargestellt, wobei in einer Ablauföffnung 10 ein siebförmig ausgebildeter Ablaufkelch 2 vorgesehen ist. Zentral im Ablaufkelch 2 ist eine Befestigungsschraube 3 angeordnet, die durch die Ablauföffnung 10 hindurchgreift und mit der Abflussleitung 4 verschraubt ist. Koaxial zur Befestigungsschraube 3 ist oberhalb des Ablaufkelchs 2 eine Hülse 5 verspannt. Die Befestigungsschraube 3 ist hierbei mit ihrem Kopf 30 versenkt in der Hülse 5 angeordnet.
Die Hülse 5 steht im Zentralbereich axial aus dem Ablaufkelch 2 vor und trägt am Aussenmantel ein Gewinde 50. Am vorstehenden Endbereich ist die Hülse 5 mit Axialschlitzen 52 unterteilt und trägt am äußeren Ende radial nach aussen vorstehend einen entsprechend in Abschnitten ausgebildeten Wulst 51.
Auf der Hülse 5 ist ein Verschlussglied 6 axial über das Gewinde 50 beweglich angeordnet. In einer äusseren umlaufenden Ringnut 62 ist hierbei ein Dichtring 63 mit einer am Aussenmantel umlaufenden Dichtlippe 630 angeordnet. Auf dem Verschlussglied 6 ist ausserdem ein koaxial ausgebildeter, aus dem Ablaufkelch 2 vorstehender Rohransatz 60 ausgebildet, der die Hülse 5 mit Abstand umschliesst. Im Grund des Rohransatzes 60 ist ausserdem am Verschlussglied 6 eine umlaufende Schulter 61 ausgebildet, die mit dem Wulst 51 zusammenwirkt und die Öffnungsbewegung des Verschlussglieds 6 begrenzt.
Auf dem vorstehenden Endbereich des Rohransatzes 60 ist eine Kappe 7 als Betätigungs- und Dekorelement angeordnet, wobei die Kappe 7 mit einem Ansatz 70 mit dem Rohransatz 60 verschraubt ist. Die Kappe 7 ist hierbei als Hohlkugelabschnitt ausgebildet und übergreift den gesamten Ablaufkeich 2.
Die Hülse 5 ist zweckmässig aus Kunststoff im Spritzgiessverfahren hergestellt. Darüber hinaus können kostengünstig auch das Verschlussglied 6 und die Kappe 7 aus Kunststoff hergestellt sein.

Das Ablaufventil hat folgende Funktionsweise:
In Figur 1 befindet sich das Ablaufventil in der Absperrstellung. Durch eine Drehung der Kappe 7 entgegen dem Uhrzeigersinn wird das Verschlussglied 6 von dem Gewinde 50 axial in seine Öffnungsposition, wie es in
Figur 2 dargestellt ist, bewegt. Durch eine Drehung im Uhrzeigersinn kann das Verschlussglied 6 wieder in seine Schließposition zurückbewegt werden.

Soll dagegen das Ablaufventil gereinigt werden, so können in der Öffnungsposition durch eine erhöhte axiale Krafteinleitung die einzelnen, von den Axialschlitzen 52 gebildeten Abschnitte des Wulstes 51 radial nach innen federnd ausgelenkt werden, so dass das Verschlussglied 6 mit der Kappe 7 von der Hülse 5 abgezogen werden kann.

Für eine leichte Zusammenmontage sind die einzelnen Abschnitte des Wulstes 51 im vorstehenden Bereich mit Kegelflächen 510 versehen, so dass die Abschnitte des Wulstes 51 bei einem axialen Aufstecken des Verschlußglieds 6 auf die Hülse 5 radial federnd nach innen ausgelenkt werden, anschliessend zurückschnappen und danach, wie vorstehend beschrieben, die Öffnungsbewegung begrenzen.

Bei der Installation des Ablaufventils wird zunächst die Hülse 5 auf die Befestigungsschraube 3 aufgestreift und danach die Befestigungsschraube 3 durch den Ablaufkelch 2 hindurchgeführt und mit der Abflussleitung 4 verspannt. Danach kann, wie vorstehend beschrieben, das Verschlussglied 6 auf die Hülse 5 aufgebracht werden.

Das Ablaufventil 2 kann auch nachträglich an einem bereits installierten Ablaufventil mit einem an einer Kette befestigten Verschlussstopfen eingesetzt werden. Hierbei kann zunächst der Verschlussstopfen mit der Kette entfernt werden. Sodann wäre die Befestigungsschraube 3 aus dem Ablaufkelch 2 herauszuschrauben. Danach wäre die Hülse 5 über die Befestigungsschraube 3 zu streifen und die Anmontage könnte in gleicher Weise erfolgen wie es vorstehend beschrieben ist.
Zweckmässig kann das Gewinde (50) mit einer bestimmten Schwergängigkeit ausgelegt sein, so dass das Verschlussglied (6) auch in Zwischenstellungen zwischen der Absperrposition und der Öffnungsposition in der Drehstellung verharrt.
Die Kappe 7 kann ausserdem vorteilhaft als Dekorelement für eine Armaturenlinie ausgelegt sein.

## Patentansprüche

1. Sanitäres Ablaufventil für Wasserbecken (1), bestehend aus einem siebförmig ausgebildeten Ablaufkelch (2) und einem Verschlussglied (6) , wobei zentral im Ablaufkelch (2) eine Befestigungsschraube (3) für die Verspannung mit der Abflussleitung (4) vorgesehen ist, dadurch gekennzeichnet, dass von der Befestigungsschraube (3) zusätzlich eine auf dem Ablaufkeich (2) vorstehende zentrale Hülse (5) fixiert ist, auf deren Aussenmantel mittels Gewinde (50) das Verschlussglied (6) gehalten ist, derart, dass durch eine Drehbewegung das Verschlussglied (6) in seine Öffnungs- oder Schliessstellung bringbar ist.

2. Sanitäres Ablaufventil nach Anspruch 1, dadurch gekennzeichnet, dass am vorstehenden Endbereich der Hülse (5) ein radial vorstehender Wulst (51) ausgebildet ist, der zur Begrenzung der Öffnungsbewegung an einer Schulter (61) am Verschlussglied (6) in er geöffneten Stellung anliegt.

3. Sanitäres Ablaufventil nach Anspruch 2, dadurch gekennzeichnet, dass im vorstehenden Endbereich die Wandung der Hülse (5) mit Axialschlitzen (52) unterteilt ist, so dass der Wulst (51) in Abschnitten an federnden Zungen ausgebildet ist, die bei verstärkter axialer Krafteinleitung radial nach innen federn und ein Abziehen oder Aufstecken des Verschlussglieds (6) auf der Hülse (5) ermöglichen.

4. Sanitäres Ablaufventil nach wenigstens einem der Ansprüche 1 bis 3, dadurch gekennzeichnet, dass an dem Verschlussglied (6) koaxial zur Hülse (5) ein Rohransatz (60) angeformt ist, der die Hülse (5) in der Öffnungs- und Schliessposition des Verschlussglieds (6) mit Abstand umfasst.

5. Sanitäres Ablaufventil nach Anspruch 4, dadurch gekennzeichnet, dass auf den vorstehenden Endbereich des Rohrstutzens (60) eine Kappe (7) angeordnet ist, mit der das Verschlussglied (6) in seine Öffnungs- oder Absperrposition drehbar ist.

6. Sanitäres Ablaufventil nach Anspruch 5, dadurch gekennzeichnet, dass die Kappe (7) als Dekorelement einer Armaturenlinie ausgebildet ist.

7. Sanitäres Ablaufventil nach Anspruch 5 oder 6, dadurch gekennzeichnet, dass die Kappe (7) als Hohlkugelabschnitt ausgebildet ist und an der Innenwandung einen Ansatz (70) für die Befestigung an dem Rohransatz (60) trägt.

8. Sanitäres Ablaufventil nach wenigstens einem der Ansprüche 1 bis 7, dadurch gekennzeichnet, dass das Verschlussglied (6) eine umlaufende Ringnut (62) trägt, in der ein Dichtring (63) mit einer Dichtlippe (630) angeordnet ist.

9. Sanitäres Ablaufventil nach wenigstens einem der Ansprüche 1 bis 8, dadurch gekennzeichnet, dass das Gewinde (50) eine bestimmte Schwergängigkeit aufweist, so dass das Verschlussglied (6) auch in beliebiger Drehstellung zwischen der Absperrposition und der voll geöffneten Position verharrt.

10. Sanitäres Ablaufventil nach wenigstens einem der Ansprüche 1 bis 9, dadurch gekennzeichnet, dass wenigstens die Hülse (5) aus Kunststoff hergestellt ist.
